# EUROPÄISCHE PATENTSCHRIFT

(11) **EP 0 671 229 B1**
(45) Veröffentlichungstag und Bekanntmachung des Hinweises auf die Patenterteilung: **16.09.1998**
(21) Anmeldenummer: 95101528.8
(22) Anmeldetag: 04.02.1995
(51) Int. Cl.: B21D 51/26

(54) **Maschine zum Herstellen von Dosen**
Machines for producing cans
Machine de fabrication de boîtes

(30) Priorität: 11.03.1994 DE 4408150
(43) Veröffentlichungstag der Anmeldung: 13.09.1995
(73) Patentinhaber: Krupp Kunststofftechnik GmbH, 45143 Essen (DE)
(72) Erfinder: Lentz, Norbert, Dr.-Ing., D-45259 Essen (DE); Witt, Karl-Heinz, Dipl.-Ing., D-45665 Recklinghausen (DE)

(56) Entgegenhaltungen:
- EP-A- 0 351 560
- CH-A- 532 467
- US-A- 2 803 343
- US-A- 3 704 619
- US-A- 4 856 316

## Beschreibung

Die Erfindung betrifft eine Maschine zum Herstellen von Dosenkörpern, insbes. von Zargen für Formdosen, mit einem Rotationskörper mit mehreren Stationen, wobei jeder, insbesondere mit einem Spreizwerkzeug versehenen, Station mindestens ein von einer mit einer Steuerkurve im Eingriff befindlichen Kurvenrolle betätigbaren Werkzeugteil zugeordnet ist, das parallel zur Rotationsachse des Rotationskörpers verschiebbar geführt und zur Aufbringung einer axialen Druckkraft vorgesehen ist.

Aus der DE-A- 20 61 109 ist eine solche Vorrichtung zum partiellen Aufweiten der Seitenwand einer zuvor zylindrischen Dosenzarge bekannt, bei der jede Station ein mantelförmiges, innen profiliertes Außenwerkzeug, eine untere kurvengesteuerte Pinole mit einem Teller zum Aufnehmen einer Dosenzarge und Einfahren derselben in das Außenwerkzeug und einen von oben einfahrbaren, kurvengesteuerten elastischen Dorn aufweist, der die Dosenwand bei genügendem axialen Druck der Werkzeugteile gegen die Innenwand des Außenwerkzeugs preßt und die Dosenzarge entsprechend ausbildet.

Aus der US-A- 5 022 254 ist ein Spreizwerkzeug bekannt, bei dem statt eines elastischen Stempels eine aus mehreren am Umfang verteilten Segmente verwendet werden, wobei die Spreizsegmente - an einer axialen Bewegung gehindert - durch einen axial bewegten konischen Dorn radial nach außen bewegt werden.

Der wesentliche Nachteil der kurvengesteuerten Antriebe besteht darin, daß die Kurvenrolle erhebliche Kräfte aufnehmen bzw. übertragen muß, wobei diese Kräfte mit zunehmender Ausbringung (Dosenzargen/Zeiteinheit) bzw. entsprechender Geschwindigkeit und dadurch steigenden Massenkräften ebenfalls größer werden. Entsprechend hoch wird der Verschleiß der Bauteile.

Wie der US-A- 5 022 254 weiter entnehmbar ist, sind zum Betätigen des zentralen Teils des Formwerkzeugs insbesondere eines konischen Schaftes, Hydraulikzylinder verwendbar. Diese sind zwar zur Aufbringung bzw. Übertragung von großen Kräften geeignet, jedoch ist für sie - insbesondere bei Maschinen mit Vielfachwerkzeugen - ein erhöhter Steuerungsaufwand erforderlich, und außerdem lassen sich mit Hydraulikzylindern nur begrenzte Hubzahlen ausführen, wodurch die Ausbringung der Maschine ebenfalls begrenzt ist.

Der Erfindung liegt deshalb die Aufgabe zugrunde, eine Vorrichtung der eingangs genannten Art derart zu verbessern, daß die Verschleißanfälligkeit der Bauteile auch bei großer Ausbringung reduziert und ihre Lebensdauer entsprechend verlängern wird.

Diese Aufgabe wird erfindungsgemäß dadurch gelöst, daß die Kurvenrolle mit der zentralen Gelenkstelle einer Kniegelenkverbindung verbunden ist, wobei von den äußeren Gelenkpunkten der Kniegelenkverbindung ein Gelenkpunkt mit dem zur Übertragung einer Druckkraft vorgesehenen Werkzeugteil und der andere Gelenkpunkt mit dem Rotationskörper verbunden ist. Durch die Zwischenschaltung einer Kniegelenkverbindung zwischen der Kurvenrolle und dem zur Übertragung einer Druckkraft vorgesehenen Werkzeugteil sind die auf die Kurvenrolle einwirkenden bzw. von ihr zu übertragenden Kräfte bei gleicher Belastung des Werkzeugteils erheblich reduziert. In diesem Sinne wirkt sich weiter günstig aus, daß aufgrund der Geometrie der Kniegelenkverbindung selbst am Ende des Hubes bzw. am Ende des Formvorgangs einer einzelnen Dosenzarge, wenn eine große Kraft von dem Werkzeugteil aufzubringen ist, nur eine verhältnismäßig geringe Kraft von der Kurvenrolle aufzunehmen bzw. zu übertragen ist.

Eine sehr raumsparende und trotzdem wirkungsvolle Ausführungsform ergibt sich, wenn die Kurvenrolle unmittelbar an einem der Hebel oder Lenker der Kniegelenkverbindung, insbes. an dem am Rotationskörper angelenkten Hebel, gelagert ist.

Eine weitere Vereinfachung des Antriebs - sowohl hinsichtlich seiner Herstellung als auch seiner Anordnung - ergibt sich, wenn die Kurvenrolle nur einseitig an einer "offenen" Steuerkurve anliegt und von einem Federspeicher, z. B. einer Schraubenfeder, gegen diese gedrückt bzw. gezogen wird.

Ein Ausführungsbeispiel der Erfindung ist in der Zeichnung weitgehend vereinfacht dargestellt und im folgenden näher erläutert. Es zeigen
- Fig. 1: einen Antrieb für eine Maschine zum Herstellen von Formdosen in einem auszugsweisen Querschnitt durch die Rotationsachse,
- Fig. 2: den Antrieb in einem anderen auszugsweisen Querschnitt durch die Rotationsachse und
- Fig. 3: den Antrieb in einem Schnitt längs der Linie III-III in Fig. 2.

Der Antrieb 10 für eine Formmaschine weist einen Rotationskörper 11 auf, der um eine vertikale Achse 12 drehbar gelagert und antreibbar ist. Der Rotationskörper 11 weist gleichmäßig am Umfang verteilte, jeweils untereinander angeordnete Führungen 13, 14 auf, in denen Pinolen 15 parallel zur Rotationsachse 12 gleitbar geführt sind, die zur Betätigung von Werkzeugen, z. B. zum Spreizen der Segmente von Spreizwerkzeugen dienen. Spreizwerkzeuge sind z. B. in der US-PS 5 022 254 beschrieben, wobei der dort offenbarte zentrale konische Innenschaft statt an dem Ende einer Kolbenstange auf dem oberen Ende der Pinolen 15 zu denken ist.

Zwischen den Führungen 13 und 14 ist an die Pinolen 15 ein Doppellenker oder eine Doppelgelenklasche 16 (auf jeder Seite der Pinolen 15 ist ein Lenker bzw. eine Gelenklasche angeordnet) über einen Bolzen 17 angelenkt. An dem freien Ende der Doppelgelenklasche 16 ist zwischen den beiden einzelnen Laschen der Kopf 18 eines im übrigen gabelförmigen Lenkers oder Hebels 19 an einem gemeinsamen Bolzen 20 angelenkt. Das gabelförmige Ende 21 des Hebels 19 ist an einem Bolzen 22 angelenkt, der an einem Lagerhalter 23 befestigt ist. Die Achse des Bolzens 22 verläuft tangential in bezug auf die Rotationsachse 12 und weist von dieser die gleiche Entfernung auf wie die Längsmittelachse 15' der Pinolen 15. Der Lagerhalter 23 ist fest mit dem Rotationskörper 11 verbunden.

Am Kopf 18 des Hebels 19 ist eine Kurvenrolle 25 gelagert, deren Achse parallel zu der gemeinsamen gedachten Ebene durch die Achsen der Bolzen 20 und 22 geht. Die Rolle 25 steht im Eingriff mit einer - absolut gesehen - feststehenden, um die Rotationsachse 12 angeordneten Steuerkurve 26. Damit die Kurvenrolle 25 immer an der Steuerkurve 26 anliegt, ist ein aus Zugfedern gebildete Federspeicher 27 vorgesehen, der einerseits an Zapfen 28 an den Lenkern der Doppelgelenklasche 16 angreift und andererseits bei 29 am Rotationskörper 11 befestigt ist.

Fig. 1 zeigt den Antrieb in der unteren Endposition der Pinole 15, während in Fig. 2 ihre obere Endposition dargestellt ist.

## Patentansprüche

1. Maschine - zum Herstellen von Dosenkörpern - mit einem Rotationskörper (11) mit mehreren Stationen, wobei jeder Station mindestens ein von einer mit einer Steuerkurve (26) im Eingriff befindlichen Kurvenrolle (25) gesteuertes und zur Übertragung einer Druckkraft vorgesehenes Werkzeugteil (15) zugeordnet ist, das parallel zur Rotationsachse (12) des Rotationskörpers (11) gleitbar geführt ist,
**dadurch gekennzeichnet**,
daß die Kurvenrolle (25) mit der zentralen Gelenkestelle (20) einer Kniegelenkverbindung (16, 19) verbunden ist, wobei von den äußeren Gelenkpunkten (17, 22) der Kniegelenkverbindung ein Gelenkpunkt (17) mit dem zur Übertragung einer Druckkraft vorgesehenen Werkzeugteil (15) und der andere Gelenkpunkt (22) mit dem Rotationskörper (11) verbunden ist.

2. Maschine nach Anspruch 1, dadurch gekennzeichnet, daß die Kurvenrolle (25) unmittelbar an einem der Hebel (19) der Kniegelenkverbindung gelagert ist.

3. Maschine nach einem der Ansprüche 1 oder 2, dadurch gekennzeichnet, daß die Kurvenrolle (25) nur einseitig an einer offenen Steuerkurve (26) anliegt und von einem Federspeicher (27) an diese andrückbar ist.

## Claims

1. Machine - for producing can bodies - with a rotary body (11) with several stations, whereby at least one tool part (15), which is controlled by a cam roller (25) in engagement with a cam (26) and is provided for transfer of a pressure force, is allocated to each station, said tool part being guided to be able to slide parallel to the rotational axis (12) of the rotary body (11), characterised in that the cam roller (25) is connected to the central articulation area (20) of a knee joint connection (16, 19), whereby of the outer articulation points (17, 22) of the knee joint connection, one articulation point (17) is connected to the tool part (15) provided for transferring a pressure force and the other articulation point (22) is connected to the rotary body (11).

2. Machine according to Claim 1, characterised in that the cam roller (25) is mounted directly on one of the levers (19) of the knee joint connection.

3. Machine according to one of Claims 1 or 2, characterised in that the cam roller (25) abuts against an open cam (26) on one side, and may be pressed against this by a spring-loaded means (27).

## Revendications

1. Machine pour la fabrication de corps de boîte avec un corps rotatif (11) à plusieurs stations, à chaque station correspondant au moins un élément d'outil (15) commandé par une came (26) en contact avec un galet de came (25), destiné à la transmission d'un effort de pression et guidé de façon à pouvoir glisser parallèlement à l'axe de rotation (12) du corps rotatif (11), caractérisée en ce que
le galet de came (25) est lié au point d'articulation central (20) d'une liaison à genouillère (16, 19), un point d'articulation (17) des deux points d'articulation extrêmes (17, 22) de la liaison à genouillère étant lié à l'élément d'outil (15) destiné à la transmission de l'effort de pression prévu et l'autre point d'articulation (22) étant lié au corps rotatif (11).

2. Machine selon la revendication 1, caractérisée en ce que le galet de came (25) est logé directement sur l'un des leviers (19) de la liaison à genouillère.

3. Machine selon l'une quelconque des revendications 1 ou 2, caractérisée en ce que le galet de came (25) n'est en contact avec une came ouverte (26) que sur un seul côté et qu'il peut être pressé contre elle par l'action d'un ressort accumulateur (27).
